# DEMANDE DE BREVET EUROPEEN

(11) **EP 0 320 381 A1**
(43) Date de publication de la demande: **14.06.1989**
(21) Numéro de dépôt: 88403108.9
(22) Date de dépôt: 07.12.1988
(51) Int. Cl.: E04B 1/00, E04B 1/26

(54) **Structure de support pour constructions annexes, notamment du genre verandas ou analogues**

(30) Priorité: 07.12.1987 FR 8717006
(71) Demandeur: TECHNAL S.A., F-31037 Toulouse Cedex (FR)
(72) Inventeur: Job, Claude, F-31120 Portet sur Garonne (FR); Aussibal, Jacques, F-31000 Toulouse (FR)
(74) Mandataire: Grosset-Fournier, Chantal Catherine

(57) **Abrégé**

Structure de support pour constructions annexes, notamment du genre vérandas ou analogues.

Selon l'invention, cette structure se caractérise en ce qu'elle comporte des éléments en forme de poutres creuses (10-11), constitués de pièces en bois (17) accolées et collées ensemble pour délimiter une section de poutre répondant à des tolérances précises en présentant en outre une excellente stabilité dimensionnelle, chaque poutre comportant intérieurement une partie centrale évidée (18) et dans sa surface externe au moins une rainure longitudinale (19) adaptée à recevoir le talon (21) d'un organe de liaison (20) réunissant un élément à un autre, formant ensemble un angle prédéterminé.

## Description

La présente invention est relative à une structure de support pour des constructions annexes, en particulier délimitant un espace ou un local attenant à une construction principale, du genre vérandas, jardins d'hiver, appentis, verrières ou autres, ou encore du type mur-rideau.

On connaît déjà dans la technique du bâtiment, par exemple par le brevet allemand DE-A-3602072, des méthodes pour ériger de telles constructions légères venant s'ajouter à une construction déjà existante pour en'augmenter la superficie et l'agrément. Notamment, depuis plusieurs années, on a réalisé de semblables structures au moyen de profilés métalliques, en alliage léger, comportant des moyens de liaison mutuels d'un profilé à l'autre pour constituer des cadres, poteaux, équerres ou autres organes d'assemblage, nécessaires à la cohésion de la structure. La demanderesse a en particulier développé dans ce domaine une gamme étendue de produits, compatibles entre eux, aptes à réaliser par des liaisons appropriées n'importe quelle forme de panneaux ou toitures selon la géométrie de la structure, et qui sont nécessaires à la construction de cette dernière.

A titre indicatif, on peut faire référence à la demande de brevet européen EP-A-214 892 au nom de la Sté TECHNAL FRANCE.

Mais, lorsque pour des raisons d'esthétique ou plus généralement pour mieux assortir la structure à réaliser avec le reste de la construction selon le style de cette dernière, on souhaite utiliser d'autres matériaux que des profilés métalliques en alliage léger, les systèmes classiques ne sont généralement pas bien adaptés. En effet, par exemple pour recouvrir une véranda d'un toit en tuiles ou en ardoises notamment, il est indispensables que les poteaux porteurs de la structure puissent supporter la charge correspondante, ce qui n'est ordinairement pas possible lorsque ces poteaux sont réalisés avec de simples profilés.

Dans ces circonstances, il est pratiquement indispensable d'avoir recours à des poteaux ou plus généralement à des éléments de structure plus résistants, en particulier en bois, ces éléments présentant une section suffisante pour assurer le support de la charge, avec éventuellement interposition d'une véritable charpente d'appui de la toiture. L'assemblage de ces éléments entre eux nécessite alors des moyens appropriés du genre chevilles, tenons, embrèvements, mortaises, etc., qui exigent la plupart du temps une préparation préalable en atelier avec un ajustage complémentaire des éléments sur place, le montage et l'adaptation des pièces ainsi préparées faisant d'une façon générale intervenir la technique du menuisier et le savoir faire propre à celui-ci. De ce fait, il n'est guère possible de concevoir une industrialisation efficace et à grande échelle pour ce genre de réalisation, comme c'est le cas en'revanche avec des profilés métalliques qui nécessitent seulement pour leur montage une main d'oeuvre moins spécialisée, la construction pouvant être réalisée en suivant des instructions d'assemblage précises permettant l'entretoisement et la fixation simples de ces profilés dans toutes les configurations souhaitées, tels que chevrons, faîtière, sablières, traverses...

La présente invention a pour objet une structure de support qui pallie cet inconvénient en permettant de concevoir et d'utiliser des structures aussi bien en bois qu'en alliage léger ou autre, tout en évitant les opérations usuelles d'ajustage final des parties en bois qui sont au contraire aménagées pour s'adapter directement à d'autres éléments, également en bois ou métalliques grâce à des organes de liaison dont la mise en oeuvre n'exige aucune opération de rectification particulière. Les pièces en bois selon l'invention et les profilés métalliques éventuels à associer à ces pièces étant préalablement approvisionnés, la mise en oeuvre de l'invention n'exige que des manoeuvres simples pour 1 assemblage de ces pièces, aptes à être montées et verrouillées entre elles selon n'importe quelle orientation relative exigée par la configuration de la structure à réaliser.

A cet effet, la structure considérée se caractérise en ce qu'elle comporte des éléments en forme de poutres creuses, constitués de pièces en bois accolées et collées ensemble pour délimiter une section de poutre répondant à des tolérances précises en présentant en outre une excellente stabilité dimensionnelle, chaque poutre comportant intérieurement une partie centrale évidée et dans sa surface externe de préférence au moins une rainure longitudinale adaptée notamment à recevoir le talon d'un organe de liaison réunissant un élément à un'autre, formant ensemble un angle prédéterminé.

Selon une caractéristique particulière de l'invention, l'organe de liaison comporte un talon apte à être monté puis fixé de préférence dans la rainure longitudinale d'un élément, ce talon étant prolongé par une patte perpendiculaire ou faisant un angle donné avec le plan de la rainure et sur laquelle est articulée ou fixée au moins une chape, ou analogue, montée dans la partie centrale évidée d'un élément accolé à celui comportant la rainure, cette chape, ou analogue, étant traversée par un axe à excentrique, tel que la rotation de cet axe exerce sur la chape un effort de traction permettant, par réaction mutuelle, d'appliquer les deux éléments étroitement l'un contre l'autre.

De préférence, les pièces en bois accolées sont réalisées chacune selon la technique connue dite du lamellé-collé, utilisant des plaquettes minces de bois préalablement découpées, empilées et collées de l'une à l'autre dans la pile.

Selon une autre caractéristique, la chape est articulée sur la patte prolongeant le talon autour d'un axe transversal autorisant une orientation quelconque prédéterminée de la chape et par suite l'angle d'ajustement l'un contre l'autre des deux éléments réunis ensemble par l'organe de liaison.

Selon encore une autre caractéristique, la patte du talon comporte un ou plusieurs axes pour autant de chapes recevant chacun un élément, ces éléments étant accolés à celui dont la rainure porte le talon.

Avantageusement, l'axe à excentrique traversant la chape se prolonge dans deux alésages en regard prévus dans la paroi de l'élément recevant cette chape et dans lesquels l'axe tourillonne sous l'effet d'un moyen de commande en rotation du genre clé à six pans creux ou autres.

Selon encore une autre caractéristique de la structure suivant l'invention, la rainure longitudinale de chaque élément est agencée pour recevoir s'il y a lieu un profilé métallique monté et immobilisé dans cette rainure, pour recevoir un panneau ou un vitrage.

D'autres caractéristiques d'une structure de support établies conformément à l'invention apparaîtront encore à travers la description qui suit de divers exemples de réalisation donnés à titre indicatif et non limitatif, en référence aux dessins annexés sur lesquels :
- La Figure 1 est une vue en perspective d'une véranda réalisée conformément à l'invention.
- La Figure 2 est une vue en coupe transversale partielle d'un élément entrant dans la réalisation de la structure, réalisé en forme de poutre creuse en bois.
- Les Figures 3 et 4 sont des vues respectivement en coupe transversale selon deux plans perpendiculaires de l'assemblage réalisé entre deux poutres en bois au moyen d'un organe de liaison agencé conformément à l'invention.
- Les Figures 5 et 6 sont des vues en coupe transversale de deux variantes de réalisation de l'organe de liaison.
- La Figure 7 illustre un détail de la véranda selon la Figure 1 montrant l'association possible de poutres en bois avec des profilés métalliques.
- Les Figures 8 et 9 illustrent en coupes transversales analogues à celles des Figures 3 et 4, une autre variante de réalisation.

Dans l'exemple de réalisation illustré sur la Figure 1, la référence 1 désigne une véranda ou construction annexe analogue destinée à s'appliquer contre un'mur 2 d'une construction déjà existante afin d'accroître la surface utile de cette dernière.

La véranda 1 comporte de façon générale une structure porteuse 3 pour une toiture 4, cette dernière pouvant être réalisée, dans l'exemple considéré, à l'aide de tuiles 5 mais comportant également des panneaux vitré 6 maintenus dans des chassis métalliques 7. La toiture 4 est inclinée sur l'horizontale et repose sur une charpente 8, elle-même supportée par la structure 3, cette charpente étant associée à des panneaux latéraux 9 fermant les ouvertures, ici de forme triangulaire résultant de l'inclinaison de la toiture.

La structure porteuse 3 est essentiellement constituée de poutres verticales 10 entretoisées selon la configuration choisie pour les côtés de la véranda au moyen de poutres horizontales 11 de même nature. La véranda comporte des parties vitrées 12, une porte d'accès 13, des panneaux de garnissage 14 et dans l'exemple considéré, des ouvertures coulissantes 15 vitrées, montées à l'intérieur de châssis métalliques 16. La porte 13 peut également être vitrée et comporter un chassis 16 analogue, en étant à nouveau coulissante ou, comme illustré dans l'exemple représenté, montée à articulation sur la structure porteuse.

Conformément à l'invention, les poutres 10, respectivement 11, entrant dans la réalisation de la structure porteuse 3, le cas échéant dans la réalisation de la charpente 8 sur laquelle repose la toiture 4, sont constituées au moyen d'un assemblage de pièces en bois convenablement accolées et collées ensemble, ainsi que l'illustre la vue en coupe partielle de la Figure 2.

Chaque poutre peut ainsi être formée par l'assemblage approprié de pièces unitaires telles que 17a, 17b,.... 17e, chacune de celles-ci présentant une forme extérieure adaptée permettant leur emboîtement ou montage relatif, notamment par tenons et mortaises, en réalisant une poutre rectiligne allongée. En particulier, la forme des pièces 17 est choisie de telle sorte que la poutre réalisée présente une partie centrale évidée 18 et un profil extérieur dont la forme générale carrée ou rectangulaire, comporte dans au moins une de ses faces une rainure longitudinale ouverte 19, propre à recevoir par emboîtement, soit un profilé métallique constituant un'des châssis 16 par exemple d'une partie vitrée de la véranda, soit, comme décrit ci-après, une pièce de liaison propre à permettre l'assemblage mutuel de deux poutres creuses en bois selon une orientation relative de ces poutres prédéterminée.

Avantageusement et d'une façon préférée pour la mise en oeuvre de l'invention, quoique en elle-même non exclusive, chacune des pièces unitaires 17a, 17b... 17e, formant les poutres creuses 10 et 11 de la structure, est réalisée selon la technique connue dite du lamellé-collé, où chacune de ces pièces est constituée de plaquettres minces de bois, préalablement découpées au profil extérieur de chacune de ces pièces, ces plaquettes étant ensuite empilées et collées ensemble. Ces dispositions permettent notamment de réaliser des poutres en bois de longueur importante, pouvant par exemple atteindre jusqu'à 6 m de long, ayant une parfaite stabilité dimensionnelle dans les conditions ordinaires d'utilisation, tout en respectant des cotes précises à la fois pour l'évidement interne 18 de chaque poutre et pour le ou les rainures longitudinales extérieures 19, la tolérance pouvant être de l'ordre de plus ou moins 1 mm.

Les Figures 3 et 4 illustrent la mise en place entre deux poutres 10 et 11 respectivement perpendiculaires l'une à l'autre d'un organe de liaison 20 permettant de lier les poutres de façon rigide sans nécessiter aucun ajustage particulier, ces poutres étant fournies d'atelier telles quelles avec pour seule obligation, au montage de la véranda souhaitée, un ajustement de leur longueur, ce qui nécessite exclusivement l'usage d'un outil de découpe du genre scie ou analogue, sans autre opération.

A cet effet, l'organe de liaison 20 se compose d'une première partie 21 comportant un talon 22 dont la dimension transversale correspond sensiblement à la largeur de la rainure longitudinale 19 de l'une des poutres à assembler, par exemple la poutre 10. Des vis telles que 23 permettent d'immobiliser la talon 22 dans une position déterminée choisie selon la longueur de la rainure, notamment au droit de l'assemblage à réaliser avec une seconde poutre 11. Le talon 22 comporte à cet effet une patte médiane 24, s'étendant perpendiculairement au plan du talon 22 et apte à être solidarisée par l'intermédiaire d'un axe transversal 25 avec une chape 26, la patte 24 et la chape 26 ainsi articulée sur cette dernière étant engagée dans la partie évidée 18 correspondante de la poutre 11 à assembler avec la poutre 10 dans la rainure longitudinale 19 de laquelle a été préalablement immobilisé le talon 22. La chape 26 comporte deux bras latéraux 27 et 28 s'étendant de part et d'autre de la patte 24, ces bras se prolongeant par une pièce creuse 29. A travers celle-ci et en appui contre sa face supérieure, est disposé un axe à excentrique 31 dont les extrémités respectivement 32 et 33 disposées de part et d'autre de la pièce 29 sont engagées dans des alésages de mêmes diamètres prévus dans les faces en regard de la poutre 11. L'axe 31 comporte par ailleurs dans son extrémité 33 une empreinte creuse 34 propre à recevoir l'extrémité d'un outil de commande du genre clé à six pans creux, par exemple, permettant d'assurer la rotation de l'axe et, consécutivement à cette dernière, un effort de traction sur la chape 26, qui s'exerce sur la partie en regard 30 de celle-ci. La réaction qui en résulte sur la poutre 11 par rapport à la poutre 10 permet dans ces conditions d'immobiliser en position ces deux éléments en assurant leur verrouillage mutuel en position.

Dans l'exemple illustré sur les Figures 3 et 4, les poutres 10 et 11 s'étendent perpendiculairement l'une à l'autre. Des variantes peuvent être prévues comme représenté par exemple sur les Figures 5 et 6 permettant d'assembler respectivement deux, puis trois poutres 10 à une même poutre 11 ou vice versa.

Dans l'exemple illustré sur la Figure 5, l'organe de liaison comporte à nouveau une patte 24 munie à son extrémité opposée de deux axes parallèles respectivement 25a et 25b permettant d'articuler sur cette patte 24 des pièces 35 et 36 associées chacune à un axe à excentrique 37 et 38 réalisant de la même manière que décrit précédemment l'immobilisation des poutres 10 sur la poutre 11. Le montage est néanmoins prévu de telle sorte que les poutres respectives comportent des entailles 39 et 40 permettant d'assurer leur imbrication respective selon les angles souhaités, l'une des poutres 10 étant ici perpendiculaire à la poutre 11 tandis que l'autre fait avec cete dernière un angle d'environ 45°.

Dans la variante illustrée sur la Figure 6, la poutre 11 représentée est associée à trois poutres 10 par un organe de liaison comportant une patte 41 avec trois axes d'articulation respectivement 42, 43 et 44 pour trois pièces 45, 46 et 47, elles-mêmes associées à trois axes à excentrique 48, 49 et 50 assurant comme précédemment l'immobilisation relative des poutres avec des orientations mutuelles convenables et prédéterminées.

La Figure 7 illustre enfin un détail de la réalisation de la véranda représentant le montage dans des poutres telles que 10 et 11 assemblées entre elles de la manière décrite précédemment d'un profilé métallique 16, celui-ci étant aménagé pour recevoir dans des rainures appropriées des panneaux vitrés tels que 52 et 53 avec montage le cas échéant à l'intérieur du profilé de joints d'étanchéité 54.

On réalise ainsi un nouveau concept de construction annexe du genre véranda ou autre, utilisant aussi bien des éléments en forme de poutres de bois tubulaires, avantageusement formés avec des élémets unitaires lamellés-collés, que des accessoires métalliques, en'particulier en profilé d'alliage léger, ces poutres et profilés pouvant être assemblés aisément entre eux quelle que soit leur orientation relative.

Les poutres ou barres de bois sont usuellement livrées selon des longueurs appropriées, par exemple de l'ordre de 6 m et, grâce à leur procédé de fabrication, présentent une parfaite stabilité dimensionnelle avec une partie intérieure dont les cotes peuvent être très exactement définies. Ces poutres peuvent ensuite être aisément sciées ou autrement coupées aux dimensions souhaitées puis être réunies avec une pièce de liaison ou gabarit du genre décrit plus haut au moyen d'une clé à six pans. L'invention permet donc au moyen d'un seul type d'accessoire, de réaliser des assemblages variés tels que ceux à effectuer entre des montants, des sablières, des chevrons, des traverses, des meneaux, etc., avec à chaque fois une orientation angulaire adaptée et pouvant être variable d'un cas à l'autre.

La construction ainsi obtenue présente l'avantage de pouvoir s'intégrer parfaitement au style de la constructions principale à laquelle elle s'adapte, en apportant en outre une résistance mécanique des structures largement améliorée autorisant le support de toitures ou autres charges notablement plus importantes que dans le cas classique où ladite véranda n'est formée qu'au moyen de profilés métalliques.

Bien entendu, il va de soi que l'invention ne se limite pas aux exemples de réalisation plus spécialement décrits et représentés ci-dessus ; elle en embrasse au contraire toutes les variantes.

Notamment, la chape articulée 26 pourrait être supprimée et remplacée par une pièce fixée directement ou liée d'une autre façon à la patte de l'organe de liaison et sur lequel porte l'axe à excentrique en exerçant sur cette patte l'effort nécessaire à la solidarisation des deux poutres 10 et 11.

Ainsi, comme illustré sur les Figures 8 et 9, la liaison entre les poutres creuses 10 et 11 est assurée au moyen d'une pièce de liaison 20 qui, comme dans les exemples précédents, comporte un talon 22 immobilisé dans une rainure appropriée 19 de l'une des poutres au moyen de vis 23, mais qui comporte ici, non plus une patte médiane mais un renfort latéral 51 venu de la fabrication avec le talon 22, la pièce de liaison 20 présentant ainsi un profil en forme de l'. Le renfort 51 qui pénètre dans la partie creuse de la seconde poutre se prolonge à son extrémité opposée au talon 22 par une extrémité 52 présentant une inclinaison appropriée sur la direction du renfort 51, cette partie 52 étant formée de deux extensions 53 et 54 parallèles l'une à l'autre et entre lesquelles s'engage l'axe à excentrique 31. Les deux extensions 53 et 54 sont par ailleurs réunies l'une à l'autre par une tige transversale 55 formant barre de réaction pour l'excentrique 31, en permettant lors de la rotation de ce dernier, le serrage et l'immobilisation des deux poutres.

Il doit être par ailleurs bien compris que la mise en oeuvre des dispositions selon l'invention n'exclut nullement l'adoption d'autres moyens de liaison entre les poutres de la construction à réaliser, en particulier lorsque l'ajustement de ces poutres ne nécessite pas leur rapprochement et leur blocage en position. En particulier, les rainures des poutres creuses peuvent ainsi accommoder de simples équerres ou autre moyen usuel de fixation.

## Revendications

1. Structure de support pour constructions annexes, notamment du genre vérandas ou analogues, caractérisée en ce qu elle comporte des éléments en forme de poutres creuses (10-11), constitués de pièces en bois (17) accolées et collées ensemble pour délimiter une section de poutre répondant à des tolérances précises en présentant en outre une excellente stabilité dimensionnelle, chaque poutre comportant intérieurement une partie centrale évidée (18) et dans sa surface externe de préférence au moins une rainure longitudinale (19) adaptée à recevoir le talon (22) d'un organe de liaison (20) réunissant un élément à un autre, formant ensemble un'angle prédéterminé.

2. Structure de support selon la revendication 1, caractérisée en ce que l'organe de liaison (20) comporte un talon (22) apte à être monté puis fixé dans la rainure longitudinale (19) d'un élément (10 ou 11), ce talon étant prolongé par une patte (24) perpendiculaire ou faisant un angle donné avec le plan de la rainure et sur laquelle est articulée ou fixée au moins une chape ou analogue (26) montée dans la partie centrale évidée (18) d'un élément accolé à celui comportant la rainure, cette chape ou analogue (26) étant traversée par un axe à excentrique (31), tel que la rotation de cet axe exerce sur la chape un effort de traction permettant, par réaction mutuelle, d'appliquer les deux élements. (10-11) étroitement l'un contre l'autre.

3. Structure de support selon l'une des revendications 1 ou 2, caractérisée en ce que les pièces en bois (17) accolées sont réalisées chacune selon la technique connue dite du lamellé-collé, utilisant des plaquettes minces de bois préalablement découpées, empilées et collées de l'une à l'autre dans la pile.

4. Structure de support selon l'une des revendications 2 ou 3, caractérisée en ce que la chape (26) est articulée sur la patte (24) prolongeant le talon (22) autour d'un axe transversal (25) autorisant une orientation quelconque prédéterminée de la chape et par suite l'angle d'ajustement l'un contre l'autre des deux éléments (10-11) réunis ensemble par l'organe de liaison (20).

5. Structure de support selon la revendication 2, caractérisée en ce que la patte (24) du talon (22) comporte un ou plusieurs axes (33, 34 - 41, 42, 43) pour autant de chapes (35,36 - 45, 46, 47) recevant chacun un élément, ces éléments étant accolés à celui dont la rainure (19) porte le talon.

6. Structure de support selon l'une quelconque des revendications 2 à 5, caractérisée en ce que l'axe à excentrique traversant la chape se prolonge dans deux alésages en regard prévus dans la paroi de l'élément recevant cette chape et dans lesquels l'axe tourillonne sous l'effet d'un moyen de commande en rotation du genre clé à six pans creux ou autres.

7. Structure de support selon l'une quelconque des revendications 1 à 6, caractérisée en ce que la rainure longitudinale (19) de chaque élément (10-11) est agencée pour recevoir s'il y a lieu un profilé métallique (16) monté et immobilisé dans cette rainure, pour recevoir un vitrage ou autre panneau analogue.

8. Structure de support selon l'une des revendications 1 ou 2, caractérisée en ce que le talon (22) de l'organe de liaison (20) comporte un renfort latéral (51) prolongé par deux extensions (53 et 54) réunies par une tige transversale (55) sur laquelle s'exerce l'effort de traction créé par l'axe à excentrique (31).
